# EUROPÄISCHE PATENTSCHRIFT

(11) **EP 1 430 855 B1**
(45) Veröffentlichungstag und Bekanntmachung des Hinweises auf die Patenterteilung: **15.08.2007**
(21) Anmeldenummer: 03028327.9
(22) Anmeldetag: 10.12.2003
(51) Int. Cl.: A61F 2/18, H04R 25/00

(54) **Vorrichtung zur Befestigung eines Magneten oder einer elektrischen Spule am menschlichen Mittelohr**
Device to attach a magnet or an electric bobbin in the human middle ear
Dispositif pour attacher un aimant ou une bobine électrique dans l'oreille interne d'un humain

(30) Priorität: 21.12.2002 DE 20219862 U
(43) Veröffentlichungstag der Anmeldung: 23.06.2004
(73) Patentinhaber: Heinz Kurz GmbH Medizintechnik, 72144 Dusslingen (DE)
(72) Erfinder: àWengen, Daniel, Dr.med., 4102 Binningen (CH); Steinhardt, Uwe, 72145 Hirrlingen (DE)
(74) Vertreter: Möbus, Daniela

(56) Entgegenhaltungen:
- EP-A- 0 563 767
- WO-A-98/06237
- WO-A-99/15111
- US-A- 4 655 776
- US-B1- 6 277 148

## Beschreibung

Die Erfindung betrifft eine Vorrichtung zur Befestigung eines Magneten oder einer elektrischen Spule am menschlichen Mittelohr. Dieser Magnet oder diese elektrische Spule dient bei einem teilimplantierten oder vollimplantierten Hörgerät als Empfänger.

Beim Menschen treten unterschiedliche Arten von Schwerhörigkeit auf. Die häufigste Art der Schwerhörigkeit ist dabei die sogenannte Innenohrschwerhörigkeit. Zur Behebung dieser Schwerhörigkeit können Hörgeräte eingesetzt werden. Diese Hörgeräte arbeiten nach unterschiedlichen Prinzipien, wie beispielsweise der sogenannten elektromagnetischen Schallübertragung.

Bei den hier angesprochenen Hörgeräten sind zwei Funktionsgruppen zu unterscheiden. Die eine Funktionsgruppe besteht aus einer außen am Ohr oder im äußeren Ohrbereich getragenen Vorrichtung, die den Schall aus der Umgebung empfängt, diesen Schall in elektromagnetische Impulse umwandelt, diese Impulse verstärkt und modifiziert und sie in Richtung auf das Ohr hin abgestrahlt. Im Ohr ist ein Empfänger untergebracht, der die Impulse empfängt und in mechanische Impulse umwandelt. Als Empfänger wird dabei häufig ein Magnet oder eine elektrische Spule verwendet, der oder die im Bereich der Gehörknöchelchen implantiert wird.

Aus der US-B1 6 277 148 ist ein Mittelohr-Implantat bekannt, bei dem ein zylinderförmiger Magnet von ringförmigen Drahtspulen umfasst wird, die in mehrere verdreht dazu angeordnete weitere spulenartige Ringschlaufen münden, wobei letztere das Incus-Steigbügel-Gelenk umfassen und dadurch den Magneten daran befestigen.

Der Erfindung liegt die Aufgabe zugrunde, eine Vorrichtung anzugeben, mit der ein als Empfänger eines vollimplantierten oder teilimplantierten Hörgeräts dienender Magnet oder eine als Empfänger dienende elektrische Spule mechanisch an den Gehörknöchelchen des menschlichen Mittelohrs auf einfache, sichere und as Gewebe nicht schädigende Art und Weise befestigt werden kann.

Die gestellte Aufgabe wird erfindungsgemäß durch eine Vorrichtung zur Befestigung eines Magneten oder einer elektrischen Spule an den Gehörknöchelchen des menschlichen Mittelohrs, die die im Hauptanspruch aufgeführten Merkmale aufweist, gelöst. Die Unteransprüche geben bevorzugte Weiterbildungen an.

Die Gehörknöchelchen des menschlichen Mittelohrs, die das Trommelfell akustisch mit dem flüssigkeitsgefüllten Innenohr verbinden, werden als Hammer, Amboss und Steigbügel bezeichnet. Der Amboss weist eine keulenförmige Form auf, wobei sein längerer Teil mit sich verjüngendem Durchmesser als langer Ambossfortsatz bezeichnet wird. Der Amboss ist mit dem Steigbügel über das so genannte Amboss-Steigbügelgelenk verbunden.

Bei der erfindungsgemäßen Vorrichtung zur Befestigung eines Magneten oder einer elektrischen Spule an den Gehörknöchelchen des menschlichen Mittelohrs umfasst die Vorrichtung zwei Befestigungselemente. Beide Befestigungselemente sind am Magneten oder der elektrischen Spule befestigt. Das erste Befestigungselement wird am oben definierten langen Ambossfortsatz befestigt, und das zweite Befestigungselement wird am oben definierten Amboss-Steigbügelgelenk der Gehörknöchelchen befestigt.

Dabei bestehen beide Befestigungselemente aus gebogenen federnden Metallelementen. Diese Metallelemente können unterschiedliche Formen aufweisen. Wichtig ist, dass sie sich vom Arzt beim Befestigen des Magneten oder der elektrischen Spule einerseits leicht über den langen Ambossfortsatz bzw. das Amboss-Steigbügelgelenk schieben lassen und dass sie andererseits den Magneten oder die elektrische Spule anschließend sicher bei allen auftretenden Frequenzen und den damit verbundenen Bewegungen der Gehörknöchelchen halten.

Die Befestigungselemente weisen deshalb in einer bevorzugten Ausführungsform eine klammerartige Form auf. Sie besitzen vorzugsweise eine Öffnung, die sich beim Aufschieben der Befestigungselemente auf den langen Ambossfortsatz bzw. das Amboss-Steigbügelgelenk durch die federnd elastische Ausführung der Befestigungselemente erweitert und nach dem Aufschieben des Befestigungselements auf den Knochen durch ein Zurückfedern des Profils wieder verengt.

Die Befestigungselemente können in unterschiedlicher Weise am Magneten oder der elektrischen Spule befestigt sein. Es können beispielsweise am Magneten oder der elektrischen Spule Stege befestigt sein, an denen dann wiederum die Befestigungselemente befestigt sind.

Die Federkennlinie der federnden Befestigungselemente sollte möglichst flach sein, damit sowohl beim Aufschieben der Befestigungselemente als auch beim späteren Sitz der Befestigungselemente an den Gehörknöchelchen an diesen Stellen kein Absterben, d. h. keine Nekrose oder intravitale Veränderung des Gewebes, auftritt. Die Federkraft muss aber dennoch so stark sein, dass die Befestigungselemente einen sicheren Halt des Magneten oder der elektrischen Spule bei allen interessierenden Frequenzen und damit Bewegungsmustern der Gehörknöchelchen gewährleisten.

Damit die Befestigungsvorrichtung keine Irritationen des Gewebes hervorruft, ist es vorteilhaft, sie aus Titan oder einer Titanlegierung herzustellen. Es ist weiter vorteilhaft, auch den Magneten oder die elektrische Spule mit einer Kapselung aus Titan oder einer Titanlegierung zu umgeben.

Ein Ausführungsbeispiel einer erfindungsgemäß ausgebildeten Vorrichtung zur Befestigung eines Magneten oder einer elektrischen Spule an den Gehörknöchelchen des menschlichen Mittelohrs wird nachfolgend anhand der beiliegenden Zeichnung erläutert.

Die einzige Zeichnungsfigur zeigt schematisch die Gehörknöchelchen Amboss und Steigbügel des Mittelohres. Vom Amboss ist nur der oben definierte sich verjüngende lange Ambossfortsatz 10 und der Steigbügel 12 dargestellt. Der lange Ambossfortsatz 10 und der Steigbügel 12 sind über das Amboss-Steigbügelgelenk 14 miteinander verbunden.

Weiter zeigt die Zeichnungsfigur das Kapselungsgehäuse 20 des Magneten oder der elektrischen Spule. Dieses Gehäuse weist hier einen oberen Steg 22 und einen unteren Steg 24 auf. Am oberen Steg 22 ist das erste Befestigungselement 26 angebracht, und am unteren Steg 24 ist das zweite Befestigungselement 28 angebracht.

Die Befestigungselemente 26 und 28 sind hier in Form von Klammern ausgebildet. Diese Klammern lassen sich federnd über die Gehörknöchelchen schieben. Dabei wird das erste Befestigungselement 26 über den langen Ambossfortsatz 10 geschoben, und das zweite Befestigungselement 28 wird über das Amboss-Steigbügelgelenk 14 geschoben. Durch die Federkraft der Befestigungselemente 26 und 28 werden diese und damit das Gehäuse 20 des Magneten oder der elektrischen Spule sicher an den entsprechenden Stellen der Gehörknöchelchen gehalten, ohne diese zu verletzen.

### Bezugszeichenliste:

- 10: Ambossfortsatz
- 12: Steigbügel
- 14: Amboss-Steigbügelgelenk

- 20: Gehäuse des Magneten oder der elektrischen Spule
- 22: oberer Steg
- 24: unterer Steg
- 26: erstes Befestigungselement
- 28: zweites Befestigungselement

## Patentansprüche

1. Vorrichtung zur Befestigung eines Magneten oder einer elektrischen Spule an den Gehörknöchelchen des menschlichen Mittelohrs, **dadurch gekennzeichnet, dass** sie aus zwei am Magneten (20) oder der elektrischen Spule (20) befestigten Befestigungselementen in Form von gebogenen federnden Metallprofilen besteht, von denen das erste Befestigungselement (26) am so genannten langen Ambossfortsatz (10) und das zweite Befestigungselement (28) am so genannten Amboss-Steigbügelgelenk (14) der Gehörknöchelchen befestigt werden kann.

2. Vorrichtung nach Anspruch 1, **dadurch gekennzeichnet, dass** die Befestigungselemente (26, 28) eine Öffnung bilden, mit der sie über den langen Ambossfortsatz (10) bzw. das Amboss-Steigbügelgelenk (14) geschoben werden können, wobei durch die federnde Konstruktion der Befestigungselemente (26, 28) die Öffnung beim Aufschieben auf den langen Ambossfortsatz (10) bzw. das Amboss-Steigbügelgelenk (14) erweitert und nach dem Aufschieben wieder verengt wird, sodass die Befestigungselemente (26, 28) den Magneten (20) oder die elektrische Spule (20) sicher am langen Ambossfortsatz (10) und am Amboss-Steigbügelgelenk (14) befestigen.

3. Vorrichtung nach Anspruch 1 oder 2, **dadurch gekennzeichnet, dass** die ersten und zweiten Befestigungselemente (26, 28) in Form von Klammern ausgebildet sind.

4. Vorrichtung nach einem der vorhergehenden Ansprüche, **dadurch gekennzeichnet, dass** die Befestigungselemente (26, 28) zusätzlich einen Steg (22, 24) aufweisen, mit dem sie am Magneten (20) oder der elektrischen Spule (20) befestigt sind.

5. Vorrichtung nach einem der vorhergehenden Ansprüche, **dadurch gekennzeichnet, dass** beide Befestigungselemente (26, 28) eine flache Federkennlinie aufweisen.

6. Vorrichtung nach einem der vorhergehenden Ansprüche, **dadurch gekennzeichnet, dass** die beiden Befestigungselemente (26, 28) aus Titan oder einer Titanlegierung bestehen.

7. Vorrichtung nach einem der vorhergehenden Ansprüche, **dadurch gekennzeichnet, dass** der Magnet (20) oder die elektrische Spule (20) eine Kapselung aus Titan oder einer Titanlegierung aufweisen.

## Claims

1. Device for the attachment of a magnet or en electric coil to the auditory ossicles of the human middle ear, **characterised by** the fact that it consists of two attachment elements attached to the magnet (20) or electric coil (20) in the form of bent spring metal profiles, of which the first attachment element (26) can be attached to what is called the long incus extension (10) and the second attachment element (28) to what is called the incustopedial joint (14) of the auditory ossicles.

2. Device according to claim 1, **characterised by** the fact that the attachment elements (26, 28) form an opening with which they can be pushed along the long incus extension (10) or the incustopedial joint (14), whereby through the spring construction of the attachment elements (26, 28) the opening is widened with the pushing on to the long incus extension (10) or the incustopedial joint (14) and after the pushing on narrowed again, so that the attachment elements (26, 28) attach the magnet (20) or the electric coil (20) securely to the long incus extension (10) and the incustopedial joint (14).

3. Device according to claim 1 or 2. **characterised by** the fact that the first and second attachment elements (26, 28) are shaped in the form of clips.

4. Device according to one of the foregoing claims, **characterised by** the fact that the attachment elements (26, 28) additionally exhibit a crosspiece (22, 24) with which they are attached to the magnet (20) or the electric coil (20).

5. Device according to one of the foregoing claims, **characterised by** the fact that both attachment elements (26. 28) exhibit a flat spring characteristic.

6. Device according to one of the foregoing claims, **characterised by** the fact that both attachment elements (26. 28) are made of titanium or a titanium alloy.

7. Device according to one of the foregoing claims, **characterised by** the fact that the magnet (20) or the electric coil (20) exhibits a casing of titanium or a titanium alloy.

## Revendications

1. Dispositif pour fixer un aimant ou une bobine électrique aux osselets auditifs de l'oreille moyenne humaine, **caractérisé en ce qu'**il se compose de deux éléments de fixation en forme de profilés métalliques élastiques pliés qui sont fixés à l'aimant (20) ou à la bobine électrique (20) et dont le premier élément de fixation (26) peut être fixé au prolongement long ainsi appelé de l'enclume (10) et le second élément de fixation (28) peut être fixé à l'articulation enclume-étrier ainsi appelée (14) des osselets auditifs.

2. Dispositif selon la revendication 1, **caractérisé en ce que** les éléments de fixation (26, 28) forment un orifice grâce auquel ils peuvent être enfilés sur le prolongement long de l'enclume (10), respectivement sur l'articulation enclume-étrier (14), la conception élastique des éléments de fixation (26, 28) permettant à l'orifice de s'élargir lors de l'enfilement sur le prolongement long de l'enclume (10), respectivement sur l'articulation enclume-étrier (14), et de se rétrécir à nouveau après l'enfilement, de sorte que les éléments de fixation (26, 28) fixent l'aimant (20) ou la bobine électrique (20) de manière sûre sur le prolongement long de l'enclume (10) et sur l'articulation enclume-étrier (14).

3. Dispositif selon la revendication 1 ou 2, **caractérisé en ce que** les premier et second éléments de fixation (26, 28) sont conformés en agrafes.

4. Dispositif selon une des revendications précédentes, **caractérisé en ce que** les éléments de fixation (26, 28) comportent en plus une barrette (22, 24) par laquelle ils sont fixés à l'aimant (20) ou à la bobine électrique (20).

5. Dispositif selon une des revendications précédentes, **caractérisé en ce que** les deux éléments de fixation (26, 28) présentent une caractéristique élastique plate.

6. Dispositif selon une des revendications précédentes, **caractérisé en ce que** les deux éléments de fixation (26, 28) sont constitués en titane ou en un alliage de titane.

7. Dispositif selon une des revendications précédentes, **caractérisé en ce que** l'aimant (20) ou la bobine électrique (20) comporte une capsule de protection en titane ou en alliage de titane.
